# EUROPÄISCHE PATENTANMELDUNG

(11) **EP 2 175 107 A1**
(43) Veröffentlichungstag der Anmeldung: **14.04.2010**
(21) Anmeldenummer: 09169465.3
(22) Anmeldetag: 04.09.2009
(51) Int. Cl.: F01M 1/12, F01M 9/02, F01M 11/02, F01M 1/08

(54) **Verfahren zum Schmieren eines Grossdieselmotors sowie Grossdieselmotor**

(30) Priorität: 08.10.2008 EP 08166055
(71) Anmelder: Wärtsilä Schweiz AG, 8401 Winterthur (CH)
(72) Erfinder: Drijfholt, Roelf, 8400, Winterthur (CH)
(74) Vertreter: Sulzer Management AG

(57) **Zusammenfassung**

Es wird ein Verfahren vorgeschlagen zum Schmieren eines Grossdieselmotors, der mindestens einen in einem Zylinderblock (3) vorgesehenen Zylinder (2) mit einem in dem Zylinder (2) entlang einer Lauffläche (21) hin und her bewegbaren Kolben (5) aufweist, welcher Kolben (5) einen Brennraum (6) begrenzt und mit einer in einem Kurbelgehäuse (4) vorgesehenen Kurbelwelle (10) verbunden ist, wobei zur Schmierung des Kolbens (5) ein Schmiermittel aus einer Schmiermittelquelle (62) in den Zylinder (2) eingebracht wird, welches durch den im Brennraum (6) stattfindenden Verbrennungsprozess verunreinigt wird. Das verunreinigte Schmiermittel wird aus dem Zylinder (2) abgeführt, bevor es in das Kurbelgehäuse (5) gelangen kann, und wird dann einer Reinigungsvorrichtung (60) zugeführt und dort gereinigt. Ferner wird ein entsprechender Grossdieselmotor vorgeschlagen.

## Beschreibung

Die Erfindung betrifft ein Verfahren zum Schmieren eines Grossdieselmotors sowie einen Grossdieselmotor gemäss dem Oberbegriff des unabhängigen Anspruchs der jeweiligen Kategorie.

Grossdieselmotoren, die als Zweitakt- oder als Viertakt-Maschinen ausgestaltet sein können, werden häufig als Antriebsaggregate für Schiffe oder auch im stationären Betrieb, z.B. zum Antrieb grosser Generatoren zur Erzeugung elektrischer Energie eingesetzt. Dabei laufen die Motoren in der Regel über beträchtliche Zeiträume im Dauerbetrieb, was hohe Anforderungen an die Betriebssicherheit und die Verfügbarkeit stellt. Daher sind für den Betreiber insbesondere lange Wartungsintervalle, geringer Verschleiss und ein wirtschaftlicher Umgang mit den Betriebsstoffen zentrale Kriterien.

Eine wesentliche Bedeutung kommt dabei der Kolbenschmierung zu. Im Betriebszustand gleitet der Kolben an der als Lauffläche dienenden innerern Wandung des Zylinders, die meist in Form einer Zylinderlaufbuchse ausgestaltet ist, entlang. Einerseits muss der Kolben möglichst leicht, das heisst unbehindert, in dem Zylinder gleiten, andererseits muss der Kolben den Brennraum im Zylinder möglichst gut abdichten, um eine effiziente Umwandlung der beim Verbrennungsprozess freiwerdenden Energie in mechanische Arbeit zu gewährleisten.

Deshalb wird während des Betriebs des Dieselmotors üblicherweise ein Schmieröl in den Zylinder eingebracht, um gute Laufeigenschaften des Kolbens zu erzielen und den Verschleiss der Zylinderwandung, des Kolbens und der Kolbenringe möglichst gering zu halten. Ferner dient das Schmieröl der Neutralisierung agressiver Verbrennungsprodukte sowie der Vermeidung von Korrosion. Aufgrund dieser zahlreichen Anforderungen werden als Schmieröle häufig sehr hochwertige und teure Substanzen verwendet.

Bei Zweitakt-Grossdieselmotoren mit Kreuzkopfantrieb werden heute typischerweise zwei getrennte Schmiermittelsysteme eingesetzt. Das eine Schmiersystem umfasst das sogenannte Systemöl oder Systemschmiermittel, das üblicherweise für das Schmieren sämtlicher Lager wie Hauptlager der Kurbelwelle, Kreuzkopflager, Kreuzkopf usw. und oft auch für die (Innen-) Kühlung des Kolbens verwendet wird. Das andere Schmiermittelsystem umfasst ein spezielles Zylinderöl oder Zylinderschmiermittel, das üblicherweise für die Schmierung des Kolbens, der Kolbenringe und der Lauffläche verwendet wird. Das Zylinderschmiermittel ist ein reines Verbrauchsprodukt ("all-loss"), d.h. nachdem es auf die Lauffläche bzw. den Kolben aufgebracht wurde und im Brennraum kontaminiert wurde, werden die Reste gesammelt und entsorgt. Während also das Zylinderöl kontinuierlich bei jeder Umdrehung des Motors verbraucht wird, ist das Systemschmiermittel in den meisten Fällen kein Verbrauchsprodukt, d. h. es wird gereinigt und dann wieder der Schmiermittelquelle zugeführt.

Bei Viertakt-Grossdieselmotoren mit Pleuelstange wird typischerweise nur ein Schmiermittel eingesetzt, das sowohl für die Kolbenschmierung als auch für die Lagerschmierung und gegebenenfalls für die Kolbeninnenkühlung eingesetzt wird. Bei diesen Maschinen wird üblicherweise das durch den Verbrennungsprozess kontaminierte Schmiermittel durch den Kolben bei seiner Abwärtsbewegung entlang der Lauffläche an der inneren Zylinderwandung nach unten geschoben und tropft vom unteren Ende des Zylinders in die am Boden des Kurbelgehäuses befindliche Ölwanne, die als Schmiermittelquelle dienen kann. Hier vermischt sich das stark kontaminierte Schmiermittel aus dem Brennraum mit dem anderen Schmiermittel, wobei es durch die beträchtlichen Volumenunterschiede zu einer sehr starken Verdünnung des kontaminierten Schmiermittels kommt. Auch ist es bekannt, das aus der Ölwanne kommende Schmieröl zu reinigen.

Im Hinblick auf immer wirtschaftlicher arbeitende Grossdieselmotoren besteht bei beiden Motorentypen, also Zweitakt- und Viertakt , ein Verbesserungsbedarf bei der Schmierung.

Daher ist es eine Aufgabe der Erfindung, ein Verfahren zum Schmieren eines Grossdieselmotors vorzuschlagen, das die Effizienz und die Wirtschaftlichkeit des Motors steigert, ohne dass dafür Zugeständnisse an die Betriebssicherheit notwendig sind. Ferner ist es eine Aufgabe der Erfindung, einen entsprechenden Grossdieselmotor vorzuschlagen.

Die diese Aufgaben in verfahrenstechnischer und apparativer Hinsicht lösenden Gegenstände der Erfindung sind durch die Merkmale des unabhängigen Anspruchs der jeweiligen Kategorie gekennzeichnet.

Erfindungsgemäss wird also ein Verfahren vorgeschlagen zum Schmieren eines Grossdieselmotors, der mindestens einen in einem Zylinderblock vorgesehenen Zylinder mit einem in dem Zylinder entlang einer Lauffläche hin und her bewegbaren Kolben aufweist, welcher Kolben einen Brennraum begrenzt und mit einer in einem Kurbelgehäuse vorgesehenen Kurbelwelle verbunden ist, wobei zur Schmierung des Kolbens ein Schmiermittel aus einer Schmiermittelquelle in den Zylinder eingebracht wird, welches durch den im Brennraum stattfindenden Verbrennungsprozess verunreinigt wird. Das verunreinigte Schmiermittel wird aus dem Zylinder abgeführt, bevor es in das Kurbelgehäuse gelangen kann und wird dann einer Reinigungsvorrichtung zugeführt und dort gereinigt.

Die Massnahme, das verunreinigte Schmiermittel aus dem Zylinder abzuführen und zu reinigen, bevor es in das Kurbelgehäuse gelangen kann, hat bei der Schmierung des Zweitakt-Grossdieselmotors zur Folge, dass das aus dem Brennraum kommende Schmieröl nicht mehr - wie es bisher Stand der Technik ist - als Abfallprodukt anzusehen ist, sondern durch die Reinigung wiederverwendbar ist. Das ist unter wirtschaftlichen Aspekten ein grosser Vorteil. Bei der Schmierung des Viertakt-Grossdieselmotors hat das erfindungsgemässe Verfahren zur Folge, dass das stark verschmutze Schmiermittel aus dem Zylinder abgeführt wird, bevor es sich mit dem vergleichsweise sauberen Schmiermittel am Boden des Kurbelgehäuses vermischen kann. Hinsichtlich der Reinigung ist es aber deutlich effizienter, wenn das verunreinigte Schmiermittel in konzentrierter Form einer Reinigung unterzogen wird, als wenn das verunreinigte Schmiermittel erst mit dem sauberen Schmiermittel vermischt und dann gereinigt wird. Somit ergibt sich auch für den Viertakt-Motor eine deutliche Effizienzsteigerung bezüglich der Schmierung.

Vorzugsweise wird das verunreinigte Schmiermittel an einer Stelle abgeführt, die zwischen dem unteren Umkehrpunkt des letzten Kolbenrings und der Grenze zwischen dem Zylinderblock und dem Kurbelgehäuse liegt. Mit dem letzten Kolbenring ist derjenige gemeint, der am weitesten vom Brennraum entfernt ist. Dieser letzte Kolbenring kann auch als Ölabstreifring ausgestaltet sein. Durch diese Massnahme lässt sich nämlich gewährleisten, dass möglichst viel aus dem Brennraum bzw. von der Lauffläche stammendes Schmiermittel gesammelt wird, wobei ein Vermischen mit dem im Kurbelgehäuse befindlichen Öl effizient vermieden wird.

Insbesondere bei der Ausgestaltung als Zweitakt-Motor ist es aus konstruktiver Sicht besonders günstig wenn das verunreinigte Schmiermittel an und insbesondere unmittelbar oberhalb einer Stopfbuchse abgeführt wird, welche zwischen dem Zylinderblock und dem Kurbelgehäuse vorgesehen ist.

Eine vorteilhafte Massnahme besteht darin, dass das gereinigte Schmiermittel der Schmiermittelquelle zugeführt wird, sodass das Schmiermittel in einem Schmiermittelkreislauf geführt wird. Insbesondere beim Zweitakt-Motor ist somit das für die Kolben- bzw. Zylinderschmierung verwendete Schmiermittel kein Verbrauchsmaterial mehr, dass nach seiner Benutzung entsorgt werden muss, sondern kann nach der Reinigung wieder der Schmiermittelquelle oder anderen Stellen des Schmiermittelkreislaufs zugeführt werden. Durch diese Rezyklierung des Schmiermittels aus dem Zylinderinnenraum ist es möglich, den Schmiermittelbedarf des Motors ganz drastisch, beispielsweise um 300 % und mehr zu senken. Gleichzeitig kann die Schmierrate bzw. die Schmiermittelmenge, die pro Zeit auf die Lauffläche oder den Kolben aufgebracht werden, erhöht werden, um eine noch bessere Schmierung zu erreichen. Trotz einer erhöhten Schmierrate senkt sich durch die Rückführung des gereinigten Schmiermittels der gesamte Schmiermittelbedarf deutlich, was unter wirtschaftlichen Aspekten ein ganz erheblicher Vorteil ist.

Insbesondere beim Viertakt-Motor führt die Reinigung des stark kontaminierten Schmiermittels zu einer langsameren Alterung der gesamten Schmiermittelmenge, die Wechsel- bzw. Nachfüllintervalle für das Schmiermittel können deutlich verlängert werden und es fällt weniger Schmiermittel als Abfall zur Entsorgung an

Besonders vorteilhaft ist es, dass es das erfindungsgemässe Verfahren auch für den Zweitakt-Motor ermöglicht, das genau ein Schmiermittel vorgesehen wird, das zur Schmierung des Kolbens und zusätzlich mindestens zur Schmierung von Lagern und/oder zur Kühlung des Kolbens verwendet wird. Die vom Stand der Technik bekannte Schmierung mit zwei getrennten Schmiersystemen ist somit nicht mehr notwendig, was auch apparativ eine Reduktion des Aufwands mit sich bringt.

Eine vorteilhafte Massnahme besteht darin,die Viskosität und/oder der BN (Base Number)-Wert des Schmiermittels zu überwachen. Somit kann festgestellt werden, wenn diese Werte zulässige Grenzen über- oder unterschreiten. In solchen Fällen können dann geeignete Massnahmen getroffen werden.

Vorzugsweise wird dem Schmiermittelkreislauf während des Betriebs frisches Schmiermittel zugeführt. Dadurch kann einerseits durch Verbrennung oder Leckagen verlorenes Schmiermittel ersetzt werden, andererseits können bestimmte charakteristische Eigenschaften des Schmiermittels, wie beispielsweise seine Viskositat oder sein BN-Wert durch Zugabe von frischem Schmiermittel auf den reichtigen Wert eingestellt werden.

Dabei ist es eine vorteilhafte Massnahme, dass das frische Schmiermittel so dem Schmiermittelkreislauf zugeführt wird, dass es zunächst den Kolben kühlt, bevor es erstmals in den Zylinder eingebracht wird. Dadurch lässt sich nämlich das frische Schmiermittel möglichst effizient in den Schmiermittelkreislauf einbringen.

Bevorzugterweise wird dem Schmiermittel ein Additiv zugeführt. So können beispielsweise durch Zugabe eines reinen Additivs der BN-Wert oder die chemischen Eigenschaften des Schmiermittels gezielt und kontrolliert verändert werden.

Um ein besonders effizientes Sammeln bzw. Abstreifen des auf der Lauffläche befindlichen Schmiermittels zu erzielen, kann es vorteilhaft sein, wenn das Schmiermittel durch einen am Kolben vorgesehenen Ölabstreifring von der Lauffläche des Zylinders abgestreift wird.

Erfindungsgemäss wird ferner ein Grossdieselmotor mit mindestens einem in einem Zylinderblock vorgesehenen Zylinder vorgeschlagen, mit einem in dem Zylinder entlang einer Lauffläche hin und her bewegbaren Kolben, welcher Kolben einen Brennraum begrenzt und mit einer in einem Kurbelgehäuse vorgesehenen Kurbelwelle verbunden ist, mit einer Schmiermittelzuführung, um zur Schmierung des Kolbens ein Schmiermittel aus einer Schmiermittelquelle in den Zylinder einzubringen, welches durch den im Brennraum stattfindenden Verbrennungsprozess verunreinigt wird, wobei eine Abführung für das verunreinigte Schmiermittel vorgesehen ist, die so angeordnet und ausgestaltet ist, dass das verunreinigte Schmiermittel aus dem Zylinder abführbar ist, bevor es in das Kurbelgehäuse gelangen kann, sowie eine mit der Abführung verbundene Reinigungsvorrichtung für das verunreinigte Schmiermittel.

Die Ausführungen bezüglich des erfindungsgemässen Verfahrens gelten in sinngemäss gleicher Weise auch für den erfindungsgemässen Grossdieselmotor, der sowohl als Zweitakt- als auch als Viertakt-Motor ausgestaltet sein kann.

Aus den bereits erläuterten Gründen ist die Reinungsvorrichtung mit der Schmiermittelquelle verbunden, derart dass ein Schmiermittelkreislauf vorhanden ist.

Die Abführung für das verunreinigte Schmiermittel ist vorzugsweise an einer Stelle angeordnet, die zwischen dem unteren Umkehrpunkt des letzten Kolbenrings und der Grenze zwischen dem Zylinderblock und dem Kurbelgehäuse liegt.

Auch bei dem erfindungsgemässen Grossdieselmotor ist insbesondere beim Zweitakt-Motor die Abführung für das verunreinigte Schmiermittel bevorzugt an einer Stopfbuchse angeordnet, welche zwischen dem Zylinderblock und dem Kurbelgehäuse vorgesehen ist.

Insbesondere beim Viertakt-Grossdieselmotor ist es vorteilhaft, wenn am unteren Ende des Zylinders eine Sammeleinrichtung für das Schmiermittel vorgesehen ist, beispielsweise eine Sammelrinne oder eine Nut.

Weitere vorteilhafte Massnahmen und bevorzugte Ausgestaltungen der Erfindung ergeben sich aus den abhängigen Ansprüchen.

Im Folgenden wird die Erfindung sowohl in apparativer als auch in verfahrenstechnischer Sicht anhand von Ausführungsbeispielen und anhand der Zeichnung näher erläutert. In der schematischen, nicht massstäblichen Zeichnung zeigen teilweise im Schnitt:
- Fig. 1:: ein erstes Ausführungsbeispiel eines erfindungsgemässen Grossdieselmotors, ausgestaltet als Zweitakt-Motor,
- Fig. 2:: ein zweites Ausführungsbeispiel eines erfindungsgemässen Grossdieselmotors, ausgestaltet als Viertakt-Motor,
- Fig. 3:: ein Ausführungsbeispiel einer Sammeleinrichtung für das Schmiermittel, und
- Fig. 4:: ein weiteres Ausführungsbeispiel einer Sammeleinrichtung.

Fig. 1 zeigt in einer teilweise schematischen Darstellung eine Schnittdarstellung eines ersten Ausführungsbeispiels eines erfindungsgemässen Grossdieselmotors, der gesamthaft mit dem Bezugszeichen 1 versehen ist, und in welchem ein erfindungsgemässes Verfahren zur Schmierung implementiert ist. Dieser Grossdieselmotor 1 ist als langsam laufender Zweitakt-Kreuzkopf-Grossdieselmotor mit Längsspülung ausgestaltet.

Der Grossdieselmotor 1 umfasst üblicherweise mehrere Zylinder 2, von denen in Fig. 1 nur einer zu sehen ist. Die Zylinder 2 sind in einem Zylinderblock 3 angeordnet, der sich oberhalb eines Kurbelgehäuses 4 befindet. In jedem Zylinder 2 ist ein Kolben 5 hin und her bewegbar angeordnet, der sich im Betriebszustand entlang einer Lauffläche 21 an der inneren Wandung des Zylinders 2 bewegt. Üblicherweise wird die Lauffläche 21 durch einen Zylindereinsatz oder Liner gebildet. Der Kolben 5 begrenzt mit seinem darstellungsgemäss oberen Ende einen Brennraum 6, in welchem der Verbrennungsprozess stattfindet und weist üblicherweise mehrere Kolbenringe auf, die in Fig. 1 nicht dargestellt sind. Der Kolben 5 ist über eine Kolbenstange 7 mit einem Kreuzkopf 8 verbunden, der wiederum über eine Schubstange 9 mit einer Kurbelwelle 10 verbunden ist, die im Kurbelgehäuse 4 angeordnet ist.

Zur Durchführung der Kolbenstange aus dem Zylinderblock 3 in das Kurbelgehäuse 4 ist in an sich bekannter Weise eine Stopfbuchse 34 vorgesehen, welche die Kolbenstange umschliesst.

Während des Betriebs des Grossdieselmotors wird in an sich bekannter Weise ein Schmiermittel auf die Lauffläche 21 aufgebracht, welches den Kolben 5, die Kolbenringe und die Lauffläche schmiert, um gute Laufeigenschaften des Kolbens zu erzielen und den Verschleiss der Zylinderwandung, des Kolbens 5 und der Kolbenringe möglichst gering zu halten. Ferner dient das Schmieröl der Neutralisierung agressiver Verbrennungsprodukte sowie der Vermeidung von Korrosion, beispielsweise Schwefelkorrosion. Das Schmiermittel kann durch die Wand des Zylinders 2 und/oder durch das Innere des Kolbens 5 auf die Lauffläche 21 aufgebracht werden. Hierzu eignen sich alle an sich bekannten Schmierverfahren wie beispielsweise die Pulsschmierung oder die Akkuschmierung (Zufallsschmierung). Als Schmiermittel eignen sich alle an sich bekannten Mittel wie z.B. die Schmieröle, die üblicherweise für Grossdieselmotoren verwendet werden.

Durch den Verbrennungsprozess im Brennraum 6 und mechanischen Verschleiss wird das Schmiermittel sehr stark verunreinigt, beispielsweise durch Verbrennungsrückstände, Verschleisspartikel, Abriebpartikel oder chemische Verbindungen, die durch die Neutralisierung agressiver Verbrennungsprodukte entstehen.

Bei der darstellungsgemässen Abwärtsbewegung des Kolbens 5 wird das Schmieröl durch den Kolben 5 bzw. die Kolbenringe von der Lauffläche 21 abgestreift und sammelt sich am Boden des Zylinderblocks 3 im Bereich der Stopfbuchse 34. Dort ist üblicherweise eine Abschrägung 35 vorgesehen, über welche das Schmiermittel über eine Abführung 36 abfliessen kann. Gemäss Stand der Technik wird dieses stark kontaminierte Schmiermittel entsorgt, weil es für weitere Anwendungen nicht mehr brauchbar ist.

Erfindungsgemäss wird nun vorgeschlagen, dass das verunreinigte Schmiermittel aus dem Zylinder 2 abgeführt wird, bevor es in das Kurbelgehäuse gelangen kann und dann - wie dies der Pfeil 40 andeutet - einer Reinigungsvorrichtung 60 zugeführt wird und dort gereinigt wird.

Es hat sich überraschenderweise gezeigt, dass das aus dem Brennraum kommende, stark verunreinigte Schmiermittel so gut gereinigt werden kann, dass es für weitere Anwendungen eingesetzt werden kann. Dies ist unter wirtschaftlichen Aspekten ein ganz wesentlicher Vorteil.

Vorzugsweise wird das gereinigte Schmiermittel -wie dies der Pfeil 41 andeutet - einer Schmiermittelquelle 62 zugeführt, der das Schmiermittel auch ursprünglich entnommen wurde. Die Schmiermittelquelle 62 ist ferner über eine Verbindungsleitung (Pfeil 45) mit der Ölwanne 66 verbunden, die am Boden des Kurbelgehäuses 4 vorgesehen ist, sodass aus der Ölwanne 66 das sich dort sammelnde Schmiermittel zur Schmiermittelquelle 62 gelangen kann. Auf diese Weise entsteht ein Schmiermittelkreislauf, in welchem das Schmiermittel der Schmiermittelquelle 62 entnommen wird, zur Schmierung des Kolbens 5 auf die Lauffläche 21 des Zylinders aufgebracht wird - symbolisch angedeutet durch Pfeil 42 in Fig. 1 - vom Kolben 5 bei seiner darstellungsgemässen Abwärtsbewegung von der Lauffläche 21 abgestreift wird, über die Abführung 36 zur Reinigungsvorrichtung 60 gelangt (Pfeil 40), dort gereinigt wird und dann wieder der Schmiermittelquelle 62 zugeführt wird. Das von der Schmierung im Kurbelgehäuse kommende Schmiermittel (z. B. von der Kreuzkopfschmierung oder der Lagerschmierung) sammelt sich in der Ölwanne 66 und kann dann über die Verbindung (Pfeil 45) zur Schmierölquelle 62 gelangen

Somit wird also beim erfindungsgemässen Grossdieselmotor in der Zweitakt-Ausgestaltung das kontaminierte, von der Lauffläche 21 stammende Schmiermittel nicht mehr als Abfall entsorgt, sondern in gereinigter Form wieder in den Schmiermittelkreislauf eingebracht. Diese Massnahme der Rezyklierung bringt eine ganz enorme Ersparnis an Schmiermittel mit sich. Selbst wenn man zur Verbesserung der Schmierung die Schmierrate, d.h. die pro Zeit oder pro Hub auf die Lauffläche 21 aufgebrachte Schmiermittelmenge, noch erhöht im Vergleich zu bekannten Zweitakt-Grossdieselmotoren, so lässt sich dennoch der Schmiermittelverbrauch für die Zylinderschmierung um 300% oder sogar noch mehr senken.

Wie dies in Fig. 1 dargestellt ist, kann zwischen der Abführung 36 aus dem Zylinder 2 und der Reinigungsvorrichtung 60 noch ein Pufferspeicher 61 vorgesehen sein, um das verunreinigte Schmiermittel zwischenzulagern.

Ferner sind ein Schmiermittelreservoir 63 vorgesehen, aus welchem frisches Schmiermittel in den Schmiermittelkreislauf eingebracht werden kann (Pfeil 43) sowie ein weiteres Reservoir 64. In diesem kann beispielsweise ein Additiv für das Schmiermittel gelagert sein, das dann bei Bedarf - wie dies der Pfeil 44 andeutet - in den Schmiermittelkreislauf eingebracht werden kann, beispielsweise um den BN - Wert (Base Number Wert) des Schmiermittels auf einen gewünschten Wert einzustellen. Natürlich können noch weitere Reservoirs vorgesehen sein, um weitere Stoffe in den Schmiermittelkreislauf einzubringen.

Optional ist in dem Schmiermittelkreislauf auch noch eine Überwachungseinheit 65 vorgesehen, mit welcher die Eigenschaften und/oder die Zusammensetzung des Schmiermittels überwacht bzw. kontrolliert oder analysiert wird. Beispielsweise kann mit der Überwachungseinheit die Viskosität des Schmiermittels analysiert werden, seine chemische Zusammensetzung, seine Temperatur usw. Die Überwachungseinheit kann - beispielsweise in Abhängigkeit von Messergebnissen oder Inputsignalen, die ihr eingespeist werden - die Zufuhr von frischem Schmiermittel, von Additiven oder sonstigen Komponenten regulieren.

Es hat sich gezeigt, dass mit diesem Verfahren der Abführung und Reinigung des von der Lauffläche stammenden Schmiermittels auch in Zweitakt-Grossdieselmotoren mit nur einem Schmiermittel zur Schmierung des Kolbens und zur Schmierung der Lager sowie gegebenenenfalls zur Kühlung des Kolbens gearbeitet werden kann. Die bisher übliche Verwendung zweier Schmiermittelsysteme, nämlich eines Schmiersystems mit Systemschmiermittel und eines davon getrennten Schmiersystems mit Zylinderschmiermittel ist nicht mehr notwendig. In Fig. 1 ist ein solches Ausführungsbeispiel eines Zweitakt-Grossdieselmotors gezeigt, bei dem nur genau ein Schmiermittelsystem vorgesehen ist, das einen Schmiermittelkreislauf umfasst, der sämtliche der Schmierung bedürftigen Stellen im Grossdieselmotor 1 mit dem gleichen Schmiermittel versorgt. In nicht abschliessender Aufzählung sind dies beispielsweise: Die Lauffläche 21 und der Kolben 5 mit den Kolbenringen, die Hauptlager der Kurbelwelle 10 die Lager der Schubstange 9, die Kreuzkopflager, die Gleitbahnen bzw. die Gleitschuhe des Kreuzkopfs 8, die Kolbenstangenlager. Zusätzlich kann das Schmiermittel in an sich bekannter Weise auch zur Kühlung des Kolbens 5 verwendet werden. Dazu wird das Schmiermittel als Kühlöl in das Innere des Kolbens 5 eingebracht und fliesst von dort wieder zurück in die Schmiermittelquelle 62 gegebenenfalls durch die Ölwanne 66

Bei Verwendung nur eines Schmiermittels im Zweitakt-Grossdieselmotor geht man bezüglich der Viskosität und des BN-Wertes einen Kompromiss ein. Bei der Kolben- bzw. Zylinderschmierung sind wesentliche Anforderungen an das Schmiermittel seine Fähigkeit zur Neutralisierung aggresiver Verbrennungsprodukte sowie seine Reinigungskraft (detergency), während für die anderen Systemanwendungen der teilweise extrem hohe Druck, dem das Schmiermittel ausgesetzt ist sowie seine Entmischbarkeit (demulsibility), also beispielsweise seine Trennbarkeit von Wasser, von wesentlicher Bedeutung sind. Die Viskosität des Schmiermittels wird in der Regel durch die SAE Zahl angegeben (SAE: Society of Automotive Engineering). Bei Verwendung nur eines Schmiermittels im Grossdieselmotor 1 kann beispielsweise ein Schmiermittel mit SAE 40 und BN 40 verwendet werden oder andere in Viertakt-Motoren übliche Schmiermittel.

Es sind aber auch solche Ausführungsbeispiele des erfindungsgemässen Verfahrens bzw. der erfindungsgemässen Grossdieselmotors möglich, bei denen insbesondere im Falle von Zweitakt-Motoren zwei getrennte Schmiermittelsysteme vorgesehen sind, nämlich eines für die Zylinder- bzw. Kolbenschmierung und eines für die Systemschmierung (also Lagerschmierung und optionale Kolbenkühlung). Bei solchen Ausgestaltungen ist dann vorzugsweise das System für die Zylinderschmierung als ein Schmiermittelkreislauf ausgestaltet, bei welchem das durch dem Verbrennungsprozess verunreinigte Schmiermittel von der Lauffläche 21 des Zylindres 2 abgestreift, aus dem Zylinder 2 abgeführt, gereinigt und dann wieder der Schmiermittelquelle zugeführt wird, von wo das Schmiermittel zur Kolben- und Zylinderschmierung wieder auf die Lauffläche 21 aufgebracht wird.

Die Reinigungsvorrichtung 60 umfasst vorzugsweise eine Zentrifuge, in welcher das Schmiermittel gereinigt wird. In der Zentrifuge lassen sich insbesondere Partikel oder nicht gelöste Flüssigkeitskomponenten, beispielsweise Wasser abscheiden. Es kann vorteilhaft sein, der Zentrifuge noch ein mechanisches Grobfilter oder mehrere mechanische Filter unterschiedlicher Feinheit vorzuschalten, sodass das verunreinigte Schmiermittel zunächst durch die mechanischen Filter gereinigt wird.

Alternativ oder ergänzend zu der Zentrifuge können auch chemische Reinigungseinrichtungen für das Schmiermittel vorgesehen sein, beispielsweise um gezielt Substanzen aus dem Schmiermittel zu entfernen, die bei der Neutralisierung der aggressiven Verbrennungsprodukte entstanden sind. So bindet zum Beispiel das im frischen Schmieröl vorhandene Calcium die bei der Verbrennung entstehenden Sulfat-Ionen unter Bildung von Calciumsulfat, das dann bei der Reinigung wieder entfernt werden kann, beispielsweise durch Ausfällreaktionen und anschliessende Filtration.

Bei dem in Fig. 1 vorgesehenen Ausführungsbeispiel ist vorgesehen, dass dem Schmiermittelkreislauf unter anderem frisches Schmiermittel aus dem Schmiermittelreservoir 63 zugeführt werden kann. Damit kann zum einen durch Leckagen, Verbrennung oder andere Prozesse verloren gegangenes Schmiermittel ersetzt werden. Zum anderen können durch das Zuführen von frischem Schmiermittel die Eigenschaften des Schmiermittels z.B. sein BN-Wert in kontrollierbarer Weise verändert werden.

Die Zufuhr von frischem Schmiermittel in den Schmiermittelkreislauf ist grundsätzlich an jeder Stelle des Kreislaufs möglich, woraus eine hohe Flexibilität resultiert. So kann es insbesondere vorteilhaft sein, das frische Schmiermittel so in den Schmiermittelkreislauf einzuspeisen, dass es zunächst den Kolben kühlt, bevor es erstmals auf die Lauffläche 21 des Zylinders aufgebracht wird. In diesem Fall wird das frische Schmiermittel in die Leitung eingespeist, die von der Schmiermittelquelle 62 zu der im Innern des Kolbens 5 vorgesehenen Kühlölleitung führt, sodass mit dem frischen Schmiermittel eine optimale Kühlleistung erzielbar ist.

Auch das Additiv oder die Additive aus dem Reservoir 64 können an jeder beliebigen Stelle in den Schmiermittelkreislauf eingebracht werden. Besonders vorteilhaft ist es, wenn das Additiv so in den Schmiermittelkreislauf eingebracht wird, dass es sich unmittelbar vor dem Aufbringen des Schmiermittels auf die Lauffläche 21 des Zylinders 2 mit dem Schmiermittel verbindet.

Je nach Anwendungsfall kann es natürlich noch viele andere geeignete oder vorteilhafte Stellen geben, an denen das frische Schmiermittel aus dem Schmiermittelreservoir 63 oder das Additiv aus dem Reservoir 64 in den Schmiermittelkreislauf eingebracht wird.

Um die Effizienz der Schmiermittelabstreifung an der Lauffläche 21 und damit die Rezyklierungsmenge noch zu erhöhen, ist es vorteilhaft, wenn am Kolben 5 zusätzlich zu den Kolbenringen ein Ölabstreifring vorgesehen ist oder der letzte Kolbenring als Ölabstreifring ausgestaltet ist. Mit dem "letzten" Kolbenring am Kolben 5 ist derjenige gemeint, der am weitesten vom Brennraum 6 entfernt ist. Durch den Ölabstreifring ist auch gewährleistet, das der Öl- oder Schmiermittelfilm auf der Lauffläche 21 sehr schnell erneuert wird, weil im wesentlichen das gesamte verunreinigte Öl von der Lauffläche 21 abgestreift wird.

Mit alle diesen Massnahmen, wie die Rezyklierung des Schmiermittels von der Lauffläche 21 oder die erhöhte Abstreifeffizienz, lässt sich der Schmiermittelverbrauch des Grossdieselmotors 1 drastisch senken. So ist es beispielsweise möglich, im längsgespülten Zweitakt-Grossdieselmotor 1 gemäss Fig. 1 den Schmiermittelverbrauch bzw. den Schmierölverbrauch auf Werte im Bereich von 0.2 bis 0.6 g/kWh zu senken. Gleichzeitig kann eine höhere Schmierrate verwendet werden.

Natürlich ist es auch möglich, das verunreinigte Schmiermittel an einer anderen Stelle als der Stopfbuchse 34 aus dem Zylinder 2 abzuführen. Um ein möglichst effizientes Sammeln des verunreinigten Schmiermittels zu gewährleisten, ist es vorteilhaft, das verunreinigte Schmiermittel an einer Stelle abzuführen, die gemäss der Darstellung in Fig. 1 unterhalb des unteren Umkehrpunkts des letzten Kolbenrings bzw. - falls vorhanden - unterhalb des Ölabstreifrings liegt.

Es versteht sich, dass auch mehr als eine Abführung 36 für das Schmiermittel vorgesehen sein kann, das heisst, das verunreinigte Schmiermittel kann auch an zwei oder mehr unterschiedlichen Stellen aus dem Zylinder 2 abgeführt werden.

Alternativ oder ergänzend kann auch in der Stopfbuchse 34 oder am darstellungsgemäss unteren Ende der Stopfbuchse 34 eine Abführung für das Schmiermittel vorgesehen sein. Damit lässt sich dann auch das Schmiermittel sammeln, das an der Kolbenstange 7 haftet.

Ferner ist natürlich auch möglich, dass das von der Reinigungsvorrichtung 60 kommende Schmiermittel nicht direkt oder nicht vollständig der Schmiermittelquelle 62 zugeführt wird, sondern an einer oder mehreren anderen Stellen in den Schmiermittelkreislauf eingebracht wird.

Fig. 2 zeigt in einer schematischen Darstellung ein zweites Ausführungsbeispiel eines erfindungsgemässen Grossdieselmotors 1, in welchem ein erfindungsgemässes Verfahren implementiert ist und der als Viertakt-Grossdieselmotor 1 ausgestaltet ist. Von der Funktion her gleiche oder gleichwertige Teile sind mit den gleichen Bezugszeichen versehen wie in Fig. 1.

Alle Erläuterungen, die im Zusammenhang mit Fig 1 und dem ersten Ausführungsbeispiel gemacht wurden, gelten in analoger oder sinngemäss gleicher Weise auch für das zweite Ausführungsbeispiel.

Bei dem Viertakt-Grossdieselmotor 1 gemäss Fig. 2 ist der Kolben 5 direkt über eine Pleuelstange 9' mit der Kurbelwelle 10 verbunden. In Fig. 2 sind am Kolben 5 mehrere Kolbenringe 51 dargestellt, von denen der letzte, d.h. der am weitesten von Brennraum 6 entfernte, als Ölabstreifring 52 ausgestaltet ist.

Am darstellungsgemäss oberen Ende des Brennraums 6 ist mindestens ein Einlassventil 68 und ein Auslassventil 69 vorgesehen.

Durch die Konstruktion mit der Pleuelstange 9' bedingt, ist der Zylinderblock 3 im Bereich des Zylinders 2 zum Kurbelgehäuse 4 hin offen, es gibt also keine Stopfbuchse wie bei dem Zweitakt-Motor. Am Boden des Kurbelgehäuses 4 befindet sich die als Ölwanne ausgestaltete Schmiermittelquelle 62.

Im Betrieb wird bei der Abwärtsbewegung des Kolbens 5 das Schmiermittel von der Lauffläche 21 des Zylinders 2 bzw. des Zylinderliners abgestreift.

Stand der Technik ist es, dass das durch den Verbrennungsprozess stark verunreinigte Schmiermittel vom unteren Rand des Zylinders 2 in das Kurbelgehäuse 4 hinab tropft und sich in der Schmiermittelquelle 62 mit dem übrigen Schmiermittel vermischt. Da mengenmässig das verunreinigte von der Lauffläche 21 abgestreifte Schmiermittel vernachlässigbar wenig ist im Vergleich zur gesamten Schmiermittelmenge, wird das verunreinigte Schmiermittel in der Schmiermittelquelle 62 stark verdünnt.

Erfindungsgemäss wird nun das Herabtropfen des von der Lauffläche 21 abgestreiften und stark verunreinigten Schmiermittels in das Kurbelgehäuse 4 verhindert, indem dieses verunreinigte Schmiermittel aus dem Zylinder abgeführt wird, bevor es in das Kurbelgehäuse 4 gelangen kann und dann der Reinigungsvorrichtung 60 zugeführt.

Dazu ist bei dem Viertakt-Grossdieselmotor 1 am unteren Ende des Zylinders 2 eine Sammeleinrichtung 22 vorgesehen, welche das von der Lauffläche 21 abgestreifte verunreinigte Schmiermittel aufsammelt, sodass es im wesentlichen nicht in das Kurbelgehäuse 4 und damit auch nicht ungereinigt in die Schmiermittelquelle 62 gelangen kann.

In den Fig. 3 und 4 sind zwei Ausführungsbeispiele für die Sammeleinrichtung 22 dargestellt.

Bei dem Ausführungsbeispiel gemäss Fig. 3 ist am darstellungsgemäss unteren Ende des Zylinders 2 bzw. des Zylinderliners eine entlang des gesamten Umfangs umlaufende Rinne 221 vorgesehen, an deren Boden mindestens eine Ablassöffnung 222 vorgesehen ist, durch welche das verunreinigte Schmiermittel in die Abführung 36 gelangt.

Bei dem weiteren Ausführungsbeispiel für die Sammeleinrichtung 22, das in Fig. 4 dargestellt ist, ist im Bereich des unteren Endes des Zylinders 2 bzw. des Zylinderliners eine Nut 223 vorgesehen, die sich über den gesamten Umfang erstreckt. In dieser sammelt sich das von der Lauffläche 21 abgestreifte Schmiermittel. Aus der Nut 223 gelangt das verunreinigte Schmiermittel über eine in Fig. 4 nicht dargestellte Auslassöffnung in die Abführung 36. Vorzugsweise ist die Nut 223 - wie in Fig. 4 dargestellt - zur äusseren Wandung des Zylinders 2 abwärts geneigt, um ein besseres Sammeln des Schmiermittels zu ermöglichen.

Auch bei dem Viertakt-Grossdieselmotor sind solche Ausgestaltungen möglich, bei denen zwei getrennte Schmiermittelkreisläufe vorgesehen sind, nämlich einer für die Zylinderschmierung bzw. die Kolbenschmierung und einer für die Lagerschmierung und gegebenenfalls Die Kolbenkühlung.

Es versteht sich dass auch bei dem Ausführungsbeispiel gemäss Fig. 2 Varianten möglich sind, bei denen das verunreinigte Schmiermittel an einer anderen Stelle oder an mehreren Stellen aus dem Zylinder 2 abgeführt wird. Das verunreinigte Schmiermittel wird vorzugsweise an einer Stelle oder an mehreren Stellen abgeführt, die zwischen dem unteren Umkehrpunkt des letzten Kolbenrings bzw. des Ölabstreifrings 52 und der Grenze zwischen dem Zylinderblock 3 und dem Kurbelgehäuse 4 liegt. Prinzipiell muss nur vermieden werden, dass wesentliche Mengen des verunreinigten Schmieröls von der Lauffläche 21 direkt durch das Kurbelgehäuse 4 in die Schmierölquelle 62 gelangt.

Da das stark verunreinigte Schmiermittel aus dem Zylinder 2 abgeführt werden kann, ohne dass es sich mit dem Schmiermittel in der Schmiermittelquelle 62 vermischt, wird das verunreinigte Schmiermittel auch nicht verdünnt und kann daher deutlich besser und effizienter in der Reinigungsvorrichtung 60 gereinigt werden.

## Patentansprüche

1. Verfahren zum Schmieren eines Grossdieselmotors, der mindestens einen in einem Zylinderblock (3) vorgesehenen Zylinder (2) mit einem in dem Zylinder (2) entlang einer Lauffläche (21) hin und her bewegbaren Kolben (5) aufweist, welcher Kolben (5) einen Brennraum (6) begrenzt und mit einer in einem Kurbelgehäuse (4) vorgesehenen Kurbelwelle (10) verbunden ist, wobei zur Schmierung des Kolbens (5) ein Schmiermittel aus einer Schmiermittelquelle (62) in den Zylinder (2) eingebracht wird, welches durch den im Brennraum (6) stattfindenden Verbrennungsprozess verunreinigt wird, **dadurch gekennzeichnet, dass** das verunreinigte Schmiermittel aus dem Zylinder (2) abgeführt wird, bevor es in das Kurbelgehäuse (5) gelangen kann, und dann einer Reinigungsvorrichtung (60) zugeführt und dort gereinigt wird.

2. Verfahren nach Anspruch 1, wobei das verunreinigte Schmiermittel an einer Stelle abgeführt wird, die zwischen dem unteren Umkehrpunkt des letzten Kolbenrings und der Grenze zwischen dem Zylinderblock (3) und dem Kurbelgehäuse (4) liegt.

3. Verfahren nach einem der vorangehenden Ansprüche, wobei das verunreinigte Schmiermittel an einer Stopfbuchse (34) abgeführt wird, welche zwischen dem Zylinderblock (3) und dem Kurbelgehäuse (4) vorgesehen ist.

4. Verfahren nach einem der vorangehenden Ansprüche, wobei das gereinigte Schmiermittel der Schmiermittelquelle (62) zugeführt wird, sodass das Schmiermittel in einem Schmiermittelkreislauf geführt wird.

5. Verfahren nach einem der vorangehenden Ansprüche, bei welchem genau ein Schmiermittel vorgesehen wird, das zur Schmierung des Kolbens (5) und zusätzlich mindestens zur Schmierung von Lagern und/oder zur Kühlung des Kolbens (5) verwendet wird.

6. Verfahren nach einem der vorangehenden Ansprüche, bei welchem die Viskosität und/oder der BN (Base Number)-Wert des Schmiermittels überwacht wird.

7. Verfahren nach einem der Ansprüche 4 bis 6, wobei dem Schmiermittelkreislauf frisches Schmiermittel zugeführt wird.

8. Verfahren nach Anspruch 7, wobei das frische Schmiermittel so dem Schmiermittelkreislauf zugeführt wird, dass es zunächst den Kolben (5) kühlt, bevor es erstmals in den Zylinder (2) eingebracht wird.

9. Verfahren nach einem der vorangehenden Ansprüche, wobei dem Schmiermittel ein Additiv zugeführt wird.

10. Verfahren nach einem der vorangehenden Ansprüche, wobei das Schmiermittel durch einen am Kolben (5) vorgesehenen Ölabstreifring (52) von der Lauffläche (21) des Zylinders (2) abgestreift wird.

11. Grossdieselmotor mit mindestens einem in einem Zylinderblock (3) vorgesehenen Zylinder (2), mit einem in dem Zylinder (2) entlang einer Lauffläche (21) hin und her bewegbaren Kolben (5), welcher Kolben (5) einen Brennraum (6) begrenzt und mit einer in einem Kurbelgehäuse (4) vorgesehenen Kurbelwelle (10) verbunden ist, mit einer Schmiermittelzuführung (42), um zur Schmierung des Kolbens (5) ein Schmiermittel aus einer Schmiermittelquelle (62) in den Zylinder (2) einzubringen, welches durch den im Brennraum (6) stattfindenden Verbrennungsprozess verunreinigt wird, **dadurch gekennzeichnet, dass** eine Abführung (36) für das verunreinigte Schmiermittel vorgesehen ist, die so angeordnet und ausgestaltet ist, dass das verunreinigte Schmiermittel aus dem Zylinder (2) abführbar ist, bevor es in das Kurbelgehäuse (4) gelangen kann, sowie eine mit der Abführung (36) verbundene Reinigungsvorrichtung (60) für das verunreinigte Schmiermittel.

12. Grossdieselmotor nach Anspruch 11, wobei die Reinungsvorrichtung (60) mit der Schmiermittelquelle (62) verbunden ist, derart dass ein Schmiermittelkreislauf vorhanden ist.

13. Grossdieselmotor nach einem der Ansprüche 11 oder 12, wobei die Abführung (36) für das verunreinigte Schmiermittel an einer Stelle angeordnet ist, die zwischen dem unteren Umkehrpunkt des letzten Kolbenrings und der Grenze zwischen dem Zylinderblock (3) und dem Kurbelgehäuse (4) liegt.

14. Grossdieselmotor nach einem der Ansprüche 11-13, wobei die Abführung (36) für das verunreinigte Schmiermittel an einer Stopfbuchse (34) angeordnet ist, welche zwischen dem Zylinderblock (3) und dem Kurbelgehäuse (4) vorgesehen ist.

15. Grossdieselmotor nach einem der Ansprüche 11-14, wobei am unteren Ende des Zylinders (2) eine Sammeleinrichtung (22) für das Schmiermittel vorgesehen ist.
